# FASCICULE DE BREVET EUROPEEN

(11) **EP 3 259 417 B1**
(45) Date de publication et mention de la délivrance du brevet: **26.12.2018**
(21) Numéro de dépôt: 16714964.0
(22) Date de dépôt: 19.02.2016
(51) Int. Cl.: E04F 19/04

(54) **DISPOSITIF DE PROTECTION DE LA BASE D'UN MUR OU D'UNE CLOISON**
VORRICHTUNG ZUM SCHUTZ DES BODENS EINER WAND ODER TRENNWAND
DEVICE FOR PROTECTING THE BASE OF A WALL OR A PARTITION

(30) Priorité: 19.02.2015 FR 1551434
(43) Date de publication de la demande: 27.12.2017
(73) Titulaire: Plastiques des Neiges, 74200 Allinges (FR)
(72) Inventeur: CLOPPET, Hervé, 74200 Le Lyaud (FR); PISARSKI, NÉE SANFILIPPO, Muriel, 74500 Larringes (FR); GENOUD, Michel, 74200 Margencel (FR); OGER, Julien, 69002 Lyon (FR)
(74) Mandataire: Oudin, Stéphane
(86) Numéro de dépôt international: PCT/FR2016/050382
(87) Numéro de publication internationale: WO 2016/132080

(56) Documents cités:
- DE-A1- 2 217 424
- DE-U1- 20 312 315
- US-A- 5 553 431

## Description

### Domaine technique

La présente invention concerne un dispositif de protection de la base d'un mur destiné à reposer sur le sol et contre la base inférieure dudit mur pour protéger la base du mur, isoler le mur contre les micro-organismes, faciliter l'entretien du sol et cacher de manière esthétique la jonction entre lesdits sol et mur. L'invention trouve par exemple application dans le domaine de la protection des cloisons et des murs dans des locaux industriels, particulièrement dans l'industrie agro-alimentaire.

### Technique antérieure

De nos jours, il est connu, dans le domaine de la protection des cloisons et des murs notamment dans un local industriel, d'équiper les parties basses de ceux-ci de plinthes, résistant aux chocs, afin de protéger ces parties basses des détériorations que pourraient causer, par exemple, des engins de manutention qui les percuteraient accidentellement.

Une telle plinthe, notamment dans le domaine agroalimentaire, doit pouvoir être nettoyée facilement, par exemple, par projection d'eau sous pression de manière à retirer toute trace de souillures susceptibles de se déposer pendant la phase de production. De ce fait, la plinthe doit donc présenter une surface extérieure quasiment lisse et doit être étanche au niveau de sa jonction avec la cloison ou le mur ainsi qu'avec le sol pour éviter la stagnation d'humidité qui, lorsqu'elle est chargée de souillures, devient apte à favoriser le développement de micro-organismes tels que, par exemple des bactéries ou des champignons.

Pour ce faire, ces plinthes connues, telles que, par exemple, celle divulguée dans la demande de brevet américain US 5,553,431, sont réalisées en matière plastique telle que, par exemple, du polyester ou du polychlorure de vinyle et comportent classiquement deux lèvres souples d'étanchéité disposées le long de leurs bords en contacts avec le sol et le mur, et une zone creuse dans laquelle seront positionnés les moyens de fixation du type vis ou rivets, par exemple, permettant de maintenir lesdites plinthes en appui contre le mur, ladite zone creuse étant recouverte par un capot amovible. Ce type de plinthes est hygiénique, imputrescible, résistant et facilement nettoyable. Ledit document divulgue les caractéristiques du préambule de la revendication 1.

Toutefois, ces plinthes connues présentent trois principales faiblesses :
- les plinthes ne permettent pas, malgré la présence de lèvres souples d'étanchéités, d'avoir une étanchéité efficace lors d'irrégularités importantes des supports telles que, par exemple, des chanfreins sur les murs ou encore des joints de carrelage au sol,
- ces plinthes comportent encore de nombreuses zones de rétention (derrière la plinthe, cache vis) qui représentent un risque de développement de micro-organismes et donc une altération de l'hygiène du produit.
- le capot couvrant la zone creuse laisse apparaître des rainures dégradant l'esthétique de la plinthe et créant une nouvelle zone de rétention.

En outre, la jonction longitudinale entre ces plinthes connues dégrade l'esthétique de l'ensemble et créée également une éventuelle zone de rétention difficilement nettoyable et représentant un risque de développement de micro-organismes.

### Exposé de l'invention

Le but de la présente invention est donc de pallier les inconvénients précédemment cités et de proposer un dispositif de protection de la base d'un mur pérenne, facile à mettre en place et à nettoyer, résistant aux chocs et permettant de garantir une excellente étanchéité tout en présentant une esthétique soignée.

Conformément à l'invention, il est donc proposé un dispositif de protection de la base d'un mur à la jonction entre ce dernier et un sol, comportant une plinthe comprenant un profilé monobloc, dur, présentant au moins une face avant lisse, et deux lèvres souples issues de ladite face avant et s'étendant de façon inclinée vers la face arrière du profilé respectivement le long des bords longitudinaux supérieur et inférieur dudit profilé, ledit dispositif de protection (1) étant remarquable en ce qu'il comprend :
- des moyens de fixation élastiquement déformables, fixés sur ladite face arrière et agencés pour assurer la fixation de la plinthe le long de la base du mur, et permettant, d'une part, d'absorber mécaniquement les chocs et limiter ainsi les détériorations sur ladite face avant et, d'autre part, d'absorber les irrégularités dudit mur, et
- des moyens d'étanchéité complémentaire (6) fixés sur ladite face arrière,
lesdits moyens de fixation (5) et d'étanchéité complémentaire (6) comportant des bandes de mousse.

Selon un mode de réalisation préféré, la face avant du profilé ne comporte pas d'angle vif et les lèvres souples sont telles que leur face avant respective s'étend dans la continuité de ladite face avant.

Lesdits moyens de fixation et d'étanchéité complémentaire sont avantageusement des bandes de mousse à cellules fermées.

De manière préférée, les moyens de fixation comportent une bande de mousse munie sur chacune de ses deux faces longitudinales verticales d'un adhésif et collée sur la partie supérieure de la partie verticale de la face arrière du profilé grâce à l'adhésif de la face longitudinale verticale de la bande de mousse, l'adhésif apposé sur la face longitudinale verticale de la bande de mousse permettant la fixation de la plinthe sur la base du mur.

Lesdits moyens d'étanchéité complémentaire comportent avantageusement :
- une première bande de mousse munie sur l'une de ses faces longitudinales verticales d'un adhésif et collée sur la partie inférieure de ladite partie verticale de la face arrière,
- une deuxième bande de mousse munie sur l'une de ses faces longitudinales horizontales d'un adhésif et collée sur la partie horizontale de la face arrière du profilé.

De manière avantageuse, la bande de mousse des moyens de fixation et la première et deuxième bande de mousse des moyens d'étanchéité complémentaire recouvrent entièrement la face arrière de la plinthe.

Le dispositif de protection selon l'invention comporte également au moins un raccord disposé à au moins l'une des extrémités longitudinales d'une plinthe ou à la jonction entre deux plinthes longitudinalement adjacentes, ledit raccord comportant un support agencé pour être fixé à la base d'un mur et apte à recevoir l'une des extrémités longitudinales d'une plinthe ou les extrémités longitudinales des deux plinthes longitudinalement adjacentes, et un élément de recouvrement monobloc, clipsé sur ledit support et muni d'une partie centrale et d'une lèvre souple périphérique disposée le long de toute la périphérie de ladite partie centrale, ledit élément de recouvrement étant plus large que le support.

Selon un mode de réalisation préféré, ladite partie centrale présente au moins une face avant lisse, et la lèvre souple est issue de ladite face avant et s'étend de façon inclinée en direction de la face arrière de ladite partie centrale.

Ladite lèvre souple est avantageusement telle que sa face avant s'étend dans la continuité de la face avant de la partie centrale.

Ledit support comporte avantageusement un corps muni d'au moins une pluralité de premiers orifices aptes à coopérer avec des organes de fixation appropriés pour permettre la fixation dudit support à la base du mur, et une pluralité de deuxièmes orifices présentant chacun au moins une zone déformable élastiquement.

De manière préférée, l'élément de recouvrement comprend une pluralité d'organes d'accrochage s'étendant en saillie de la face arrière de ladite partie centrale, chaque organe d'accrochage étant apte à coopérer avec l'un des deuxièmes orifices du support.

Selon un mode de réalisation avantageux, chaque organe d'accrochage comporte des moyens de retenue disposés de manière à être en contact, lorsque l'élément de recouvrement est clipsé sur le support, avec le bord du deuxième orifice opposé à celui comportant la zone déformable.

Les moyens de retenue comportent de préférence une pluralité de lamelles flexibles élastiquement issues de l'un des côtés dudit organe d'accrochage et inclinées en direction de la face arrière de ladite partie centrale.

### Description sommaire des figures

D'autres avantages et caractéristiques ressortiront mieux de la description qui va suivre d'un mode d'exécution d'un dispositif de protection de la base d'un mur selon l'invention en référence aux figures annexées sur lesquelles :
- la figure 1 est une vue en perspective d'un dispositif de protection de la base d'un mur selon l'invention ;
- la figure 2 est une section verticale d'une plinthe du dispositif de protection de la figure 1 ;
- la figure 3 est une vue avant en perspective éclatée d'un raccord du dispositif de protection de la figure 1 ;

- la figure 4 est une vue arrière en perspective éclatée d'un raccord du dispositif de protection de la figure 1 ;
- la figure 5 est une vue en perspective d'une première variante de réalisation du raccord du dispositif de protection ;
- la figure 6 est une vue en perspective d'une deuxième variante de réalisation du raccord du dispositif de protection ;
- la figure 7 est une vue en perspective partielle d'une troisième variante de réalisation du raccord du dispositif de protection.

### Meilleure manière de réaliser l'invention technique

Ainsi en référence aux figures 1 et 2, le dispositif de protection 1 de la base d'un mur selon l'invention, comporte au moins une plinthe 2 agencée pour être fixée à la base d'un mur 3 au droit de la jonction entre ledit mur 3 et le sol 4.

On désigne ici par mur indifféremment un mur bâti (en pierres, briques, parpaings, carreaux de plâtre, etc.), un mur coulé en béton, une cloison légère (en panneaux alvéolaires, en plaques de plâtre ou de ciment montées sur une armature, en aggloméré, en fibres moyenne ou haute densité, en matière polymérique telle que le polyuréthane, etc.), et de façon générale tout panneau formant une paroi de séparation.

Ladite plinthe 2 comporte un profilé 21 monobloc, dur et réalisé de préférence par extrusion en PVC (polychlorure de vinyle) renforcé et présentant au moins une face avant 22 lisse, et deux lèvres souples 23,24 s'étendant de façon inclinée en direction de la face arrière 25 dudit profilé 21 respectivement le long des bords longitudinaux supérieur et inférieur dudit profilé 21.

On désigne ici par face arrière la face qui est du côté du mur 3 ou du sol 4 lorsque le dispositif de protection 1 est fixé sur ledit mur 3 et par face avant la face située du côté opposé.

La face arrière 25 présente classiquement une partie verticale 251 et une partie horizontale 252.

Pour une question de tenue mécanique, ledit profilé 21 comporte de préférence une section transversale en forme globale de L.

Pour des raisons évidentes d'étanchéité et de facilité d'entretien, la face avant 22 de la plinthe ne comporte pas d'angle vif et les faces avant 231,241 respectives des deux lèvres souples 23,24 s'étendent dans la continuité de ladite face avant 22.

On comprend bien qu'avec cette configuration on limite de manière significative les zones de rétention évitant ainsi la stagnation d'humidité qui, lorsqu'elle est chargée de souillures, devient apte à favoriser le développement de micro-organismes tels que, par exemple des bactéries ou des champignons.

Lesdites deux lèvres souples 23,24, qui garantissent l'étanchéité respectivement avec le mur 3 et le sol 4, sont en matière plastique souple et avantageusement obtenues par coextrusion.

Le dispositif de protection 1 comporte des moyens de fixation 5 pour assurer la fixation de la plinthe 2 le long de la base du mur 3 et des moyens d'étanchéité complémentaire 6 pour garantir l'étanchéité au niveau de la plinthe 2 malgré la présence d'irrégularité sur le mur 3 et/ou le sol 4.

Les moyens de fixation 5 sont élastiquement déformables pour, d'une part, absorber mécaniquement les chocs et limiter ainsi les détériorations sur la face avant 22 des plinthes 2 que pourraient causer, par exemple, des engins de manutention qui les percuteraient accidentellement et, d'autre part, absorber les irrégularités dudit mur 3.

Selon un mode de réalisation préféré, lesdits moyens de fixation 5 et d'étanchéité complémentaire 6 sont des bandes de mousse à cellules fermées telle que, par exemple, de la mousse en polyéthylène, afin de limiter le développement des microorganismes, lesdites bandes étant contrecollées sur le profilé 21.

Ainsi, lesdits moyens de fixation 5 comportent une bande de mousse 51 munie sur chacune de ses deux faces longitudinales verticales 52,53 d'un adhésif et collée sur la partie supérieure de la partie verticale 251 de la face arrière 25 du profilé 21 grâce à l'adhésif de la face longitudinale verticale 52 de la bande de mousse 51, l'adhésif apposé sur la face longitudinale verticale 53 de la bande de mousse 51 permettant la fixation de la plinthe 2 sur le mur 3.

La bande de mousse 51 a avantageusement une épaisseur supérieure ou égale à cinq millimètres pour garantir la fixation de la plinthe 2 malgré la présence d'irrégularité sur le mur 3, ladite bande de mousse 51 suppléant également la lèvre souple 23 pour assurer l'étanchéité de la partie supérieure de la plinthe 2.

Par ailleurs, on comprend bien que cette bande de mousse 51 permet d'absorber mécaniquement les chocs de façon efficace en assurant une liaison élastique entre la plinthe 2 et le mur 3. En effet, sous l'action d'un choc, ladite bande de mousse 51 va se comprimer et absorber l'énergie de l'impact et donc éviter les détériorations sur la face avant 22 des plinthes 2.

Enfin, compte tenu de l'élasticité de cette bande de mousse 51, on comprend également bien qu'une fois collée entre la plinthe 2 et le mur 3, elle va créer un effort tendant à rapprocher la plinthe 2 vers le mur 3 et donc à appliquer la lèvre souple 23 sur le mur 3 renforçant ainsi l'étanchéité de la partie supérieure de la plinthe 2.

De même, lesdits moyens d'étanchéité complémentaire 6 comportent :
- une première bande de mousse 61 munie sur l'une 62 de ses faces longitudinales verticales d'un adhésif et collée sur la partie inférieure de la partie verticale 251 de la face arrière 25 du profilé 21 dans le prolongement de la bande de mousse 51 précédemment décrite,
- une deuxième bande de mousse 63 munie sur l'une 64 de ses faces longitudinales horizontales d'un adhésif et collée sur la partie horizontale 252 de la face arrière 25 du profilé 21.

Les première et deuxième bande de mousse 61,63 ont avantageusement une épaisseur supérieure ou égale à trois millimètres pour suppléer la lèvre souple 24 pour assurer l'étanchéité de la partie inférieure de la plinthe 2.

Selon un mode de réalisation préféré, la bande de mousse 51 et les première et deuxième bande de mousse 61,63 recouvrent entièrement la face arrière 25 de manière à limiter les espaces libres entre la plinthe 2 et le mur 3/sol 4 et limiter le dépôt et le développement des micro-organismes.

Avec une telle configuration, la plinthe 2 et les moyens de fixation 5 et d'étanchéité complémentaire 6 présentent notamment les avantages suivants :
- une esthétique épurée due à l'absence de rainure sur la face avant de la plinthe 2,
- une facilité de montage car sans vis ni colle ou mortier,
- une résistance aux chocs et au poinçonnage due à une épaisseur adaptée du profilé 21 et à la présence de la bande de mousse 51 entre le mur 3 et ledit profilé 21 qui permet une absorption des chocs.

En outre, en référence aux figures 1 ,3 et 4, le dispositif de protection 1, selon l'invention, comporte au moins un raccord 7 disposé à au moins l'une des extrémités longitudinales d'une plinthe 2 ou à la jonction entre deux plinthes 2 longitudinalement adjacentes.

Ledit raccord 7 comporte un support 8 agencé pour être fixé à la base d'un mur 3 et apte à recevoir l'une des extrémités longitudinales d'une plinthe 2 ou les extrémités longitudinales des deux plinthes 2 longitudinalement adjacentes, et un élément de recouvrement 9 clipsé sur ledit support 8 et muni d'une partie centrale 91 et d'une lèvre souple 92 périphérique disposée le long de toute la périphérie de ladite partie centrale 91 de sorte à recouvrir une partie de la (ou des) plinthe(s) 2, le mur 3 et le sol 4 en épousant la forme externe de ces derniers de manière sensiblement étanche afin d'assurer la continuité esthétique des plinthes 2 et l'étanchéité du dispositif de protection 1 par rapport aux mur 3 et sol 4.

Ledit élément de recouvrement 9 est monobloc, et réalisé de préférence par injection en polypropylène. Ladite partie centrale 91 présente au moins une face avant 93 lisse. La lèvre souple 92 est issue de la face avant 93 et s'étend de façon inclinée en direction de la face arrière 94 de ladite partie centrale 91.

Pour des raisons évidentes d'étanchéité et de facilité d'entretien, la face avant 93 de la partie centrale 91 ne comporte pas d'angle vif et la face avant 921 de la lèvre souple 92 s'étend dans la continuité de ladite face avant 93.

Ledit support 8 comporte un corps 81 muni d'au moins une pluralité de premiers orifices 82 aptes à coopérer avec des organes de fixation appropriés, non représentés, tels que, par exemple, une vis pour permettre la fixation dudit support 8 à la base du mur 3, et une pluralité de deuxièmes orifices 83 présentant chacun au moins une zone déformable 84 élastiquement pour permettre le clipsage de l'élément de recouvrement 9 associé tout en rendant son démontage quasiment impossible sans destruction dudit élément de recouvrement 9. Lesdits premiers orifices 82 sont disposés de sorte que, quelle que soit la forme du corps 81, chaque premier orifice 82 puisse recevoir l'organe de fixation associé.

On comprend bien que ledit élément de recouvrement 9 doit être plus large que le support 8 pour recouvrir la (ou les) plinthe(s) 2 afin, d'une part, de maintenir l'extrémité longitudinale de la (ou des) plinthe(s) 2 et, d'autre part, de pouvoir mettre en place, le cas échéant, le long du bord périphérique de la face arrière 94 de ladite partie centrale 91 des moyens d'étanchéité complémentaire, non représentés, semblables aux moyens d'étanchéité complémentaire 6 précédemment décrits.

Pour permettre son clipsage sur le support 8 associé, l'élément de recouvrement 9 comprend une pluralité d'organes d'accrochage 95 s'étendant en saillie de la face arrière 94 de la partie centrale 91, chaque organe d'accrochage 95 étant apte à coopérer avec l'un des deuxièmes orifices 83 du support 8.

Dans un mode de réalisation préféré, chacun desdits deuxièmes orifices 83 a une section transversale en forme générale de carré et comporte une zone déformable 84 en forme de lumière s'étendant le long d'un des bords dudit deuxième orifice 83 carré.

L'organe d'accrochage 95 associé a alors une section en forme générale de rectangle et comporte des moyens de retenue 96 sous la forme d'une pluralité de lamelles flexibles élastiquement issues de l'un des grands cotés dudit organe d'accrochage 95 rectangle et incliné en direction de la face arrière 94 de ladite partie centrale 91, la largeur hors-tout de l'ensemble organe d'accrochage 95 - moyens de retenue 96 étant supérieure à celle du deuxième orifice 83 associé.

Les moyens de retenue 96 sont disposés de manière à être en contact, lorsque l'élément de recouvrement 9 est clipsé sur le support 8, avec le bord du deuxième orifice 83 opposé à celui comportant la zone déformable 84 afin de pouvoir coopérer avec une partie rigide dudit deuxième orifice 83, ladite zone déformable exerçant alors un effort tendant à appliquer lesdits moyens de retenue 96 sur le bord rigide associé du deuxième orifice 83 afin de rendre quasiment impossible le démontage de l'élément de recouvrement 9.

Le support 8 est de préférence réalisé en matière plastique. L'Homme du Métier n'aura aucune difficulté pour choisir la matière plastique adaptée pour obtenir un support 8 rigide présentant au moins une zone déformable 84 élastiquement.

### Description d'autres modes de réalisation

Dans une première variante de réalisation représentée à la figure 5, le dispositif de protection selon l'invention comporte un raccord 10 disposé entre deux plinthes adjacentes dont les faces avant forment entre elles un angle de 90°.

Ledit raccord 10 est semblable au raccord 7 précédemment décrit et comporte un support, non représenté, agencé pour être fixé à la base d'un mur et apte à recevoir les extrémités longitudinales des deux plinthes adjacentes, et un élément de recouvrement 100 clipsé sur ledit support et muni d'un profilé 101 et d'une lèvre souple 102 disposée le long de toute la périphérie dudit profilé 101 de sorte à recouvrir une partie des plinthes, le mur et le sol en épousant la forme externe de ces derniers de manière sensiblement étanche. Le profilé 101 est alors en forme globale de quart de cylindre de révolution et le support en forme de cornière.

Dans une deuxième variante de réalisation représentée à la figure 6, le dispositif de protection selon l'invention comporte un raccord 11 disposé entre deux plinthes adjacentes dont les faces avant forment entre elles un angle de 270°.

Ledit raccord 11 est semblable au raccord 7 précédemment décrit et comporte un support, non représenté, agencé pour être fixé à la base d'un mur et apte à recevoir les extrémités longitudinales des deux plinthes adjacentes, et un élément de recouvrement 110 clipsé sur ledit support et muni d'un profilé 111 et d'une lèvre souple 112 disposée le long de toute la périphérie dudit profilé 111 de sorte à recouvrir une partie des plinthes, le mur et le sol en épousant la forme externe de ces derniers de manière sensiblement étanche. Le profilé 111 est alors en forme globale de quart de cylindre de révolution et le support en forme de cornière.

Enfin, dans une dernière variante de réalisation représentée partiellement à la figure 7, le dispositif de protection selon l'invention comporte un raccord 12 disposé entre deux plinthes adjacentes dont les faces avant forment entre elles un angle de 270°. Ledit raccord 12 est semblable audit raccord 11 précédemment décrit et comporte un support, non représenté, et un élément de recouvrement 120 clipsé sur ledit support et muni d'un profilé 121 et d'une lèvre souple 122 disposée le long de toute la périphérie dudit profilé 121.

Toutefois, ledit raccord 12 diffère dudit raccord 11 en ce que la lèvre souple 122 comporte une encoche 123 dans sa partie médiane supérieure pour limiter la flexion de ladite lèvre souple 122 dans le coin supérieur et l'effet de soufflet associé dus à la différence de flexion de ladite lèvre souple 122 dans ledit coin supérieur.

### Possibilité d'application industrielle

On comprend bien que le dispositif de protection 1 selon l'invention est particulièrement adapté pour équiper la base des murs de locaux industriels de l'industrie agroalimentaire. Toutefois, ce dispositif de protection 1 pourra également équiper tout autre type de local nécessitant un niveau d'hygiène élevé.

Enfin, il va de soi que l'exemple de dispositif de protection 1 conforme à l'invention qui vient d'être décrit n'est qu'une illustration particulière, en aucun cas limitative de l'invention.

## Revendications

1. Dispositif de protection (1) de la base d'un mur (3) à la jonction entre ce dernier et un sol (4), comportant au moins une plinthe (2) comprenant un profilé (21) monobloc, dur, présentant au moins une face avant (22) lisse, et deux lèvres souples (23,24) issue de ladite face avant (22) et s'étendant de façon inclinée en direction de la face arrière (25) dudit profilé (21) respectivement le long des bords longitudinaux supérieur et inférieur dudit profilé (21), et des moyens d'étanchéité complémentaire (6) fixés sur ladite face arrière (25) et comportant des bandes de mousse, ledit dispositif de protection (1) étant **caractérisé en ce qu'**il comprend :
- des moyens de fixation (5) élastiquement déformables, fixés sur ladite face arrière (25) et agencés pour assurer la fixation de la plinthe (2) le long de la base du mur (3), et permettant, d'une part, d'absorber mécaniquement les chocs et limiter ainsi les détériorations sur ladite face avant (22) et, d'autre part, d'absorber les irrégularités dudit mur (3),
lesdits moyens de fixation (5) comportant des bandes de mousse.

2. Dispositif de protection (1) selon la revendication 1 **caractérisé en ce que** la face avant (22) du profilé (21) ne comporte pas d'angle vif et **en ce que** les lèvres souples (23,24) sont telles que leur face avant (231,241) respective s'étend dans la continuité de ladite face avant (22).

3. Dispositif de protection (1) selon l'une quelconque des revendications 1 ou 2 **caractérisé en ce que** lesdits moyens de fixation (5) et d'étanchéité complémentaire (6) sont des bandes de mousse à cellules fermées.

4. Dispositif de protection (1) selon la revendication 3, **caractérisé en ce que** les moyens de fixation (5) comportent une bande de mousse (51) munie sur chacune de ses deux faces longitudinales verticales (52,53) d'un adhésif et collée sur la partie supérieure de la partie verticale (251) de la face arrière (25) du profilé (21) grâce à l'adhésif de la face longitudinale verticale (52) de la bande de mousse (51), l'adhésif apposé sur de la face longitudinale verticale (53) de la bande de mousse (51) permettant la fixation de la plinthe (2) sur la base du mur (3).

5. Dispositif de protection (1) selon l'une quelconque des revendications 3 ou 4, **caractérisé en ce que** lesdits moyens d'étanchéité complémentaire (6) comportent :
- une première bande de mousse (61) munie sur l'une (62) de ses faces longitudinales verticales d'un adhésif et collée sur la partie inférieure de ladite partie verticale (251) de la face arrière (25),
- une deuxième bande de mousse (63) munie sur l'une (64) de ses faces longitudinales horizontales d'un adhésif et collée sur la partie horizontale (252) de la face arrière (26) du profilé (21).

6. Dispositif de protection (1) selon l'une quelconque des revendications 4 et 5, **caractérisé en ce que** la bande de mousse (51) et la première et deuxième bande de mousse (61,63) recouvrent entièrement la face arrière (25) de la plinthe (2).

7. Dispositif de protection (1) selon l'une quelconque des revendications 1 à 6, comportant au moins un raccord (7) disposé à au moins l'une des extrémités longitudinales d'une plinthe (2) ou à la jonction entre deux plinthes (2) longitudinalement adjacentes, **caractérisé en ce que** ledit raccord (7) comporte un support (8) agencé pour être fixée à la base d'un mur (3) et apte à recevoir l'une des extrémités longitudinales d'une plinthe (2) ou les extrémités longitudinales des deux plinthes (2) longitudinalement adjacentes, et un élément de recouvrement (9) monobloc, clipsé sur ledit support (8) et muni d'une partie centrale (91) et d'une lèvre souple (92) périphérique disposée le long de toute la périphérie de ladite partie centrale (91), ledit élément de recouvrement (9) étant plus large que le support (8).

8. Dispositif de protection (1) selon la revendication 7, **caractérisé en ce que** ladite partie centrale (91) présente au moins une face avant (93) lisse, et **en ce que** la lèvre souple (92) est issue de ladite face avant (93) et s'étend de façon inclinée en direction de la face arrière (94) de ladite partie centrale (91).

9. Dispositif de protection (1) selon la revendication 8 **caractérisé en ce que** ladite lèvre souple (92) est telle que sa face avant (921) s'étend dans la continuité de la face avant (22) de la partie centrale (91).

10. Dispositif de protection (1) selon l'une quelconque des revendications 7 à 9, **caractérisé en ce que** ledit support (8) comporte un corps (81) muni d'au moins une pluralité de premiers orifices (82) aptes à coopérer avec des organes de fixation appropriés pour permettre la fixation dudit support (8) à la base du mur (3), et une pluralité de deuxièmes orifices (83) présentant chacun au moins une zone déformable (84) élastiquement.

11. Dispositif de protection (1) selon l'une quelconque des revendications 7 à 10, **caractérisé en ce que** l'élément de recouvrement (9) comprend une pluralité d'organes d'accrochage (95) s'étendant en saillie de la face arrière (94) de ladite partie centrale (91), chaque organe d'accrochage (95) étant apte à coopérer avec l'un des deuxièmes orifices (83) du support (8).

12. Dispositif de protection (1) selon les revendications 10 et 11, **caractérisé en ce que** chaque organe d'accrochage (95) comporte des moyens de retenue (96) disposés de manière à être en contact, lorsque l'élément de recouvrement (9) est clipsé sur le support (8), avec le bord du deuxième orifice (83) opposé à celui comportant la zone déformable (84).

13. Dispositif de protection (1) selon la revendication 12, **caractérisé en ce que** les moyens de retenue (96) comportent une pluralité de lamelles flexibles élastiquement issues de l'un des côtés dudit organe d'accrochage (95) et inclinées en direction de face arrière (94) de ladite partie centrale (91).

## Patentansprüche

1. Vorrichtung zum Schutz (1) der Basis einer Wand (3) an der Verbindung zwischen dieser und einem Boden (4), aufweisend mindestens eine Sockelleiste (2), umfassend ein hartes Einblock-Profil (21), aufweisend mindestens eine glatte vordere Fläche (22) und zwei elastische Lippen (23, 24), die aus der vorderen Fläche (22) hervorgehen und sich geneigt in Richtung der hinteren Fläche (25) des Profils (21) jeweils entlang des oberen und unteren Längsrandes des Profils (21) erstrecken, und komplementäre Dichtungsmittel (6), die auf der hinteren Fläche (25) befestigt sind und Schaumstoffstreifen aufweisen,
wobei die Schutzvorrichtung (1) **dadurch gekennzeichnet ist, dass** sie umfasst:
- elastisch verformbare Befestigungsmittel (5), die auf der hinteren Fläche (25) befestigt sind und eingerichtet, um die Befestigung der Sockelleiste (2) entlang der Basis der Wand (3) zu sichern und zum einen erlauben, Stöße mechanisch zu absorbieren und somit die Beschädigungen auf der vorderen Fläche (22) zu begrenzen und zum anderen die Unregelmäßigkeiten der Wand (3) zu absorbieren,
wobei die Befestigungsmittel (5) Schaumstoffstreifen aufweisen.

2. Schutzvorrichtung (1) nach Anspruch 1, **dadurch gekennzeichnet, dass** die vordere Fläche (22) des Profils (21) keine scharfe Kante aufweist und dadurch, dass die elastischen Lippen (23, 24) derart sind, dass sich ihre jeweilige vordere Fläche (231, 241) in der Kontinuität der vorderen Fläche (22) erstreckt.

3. Schutzvorrichtung (1) nach einem der Ansprüche 1 oder 2, **dadurch gekennzeichnet, dass** die Befestigungs- (5) und komplementären Dichtungsmittel (6) Schaumstoffstreifen mit geschlossenen Zellen sind.

4. Schutzvorrichtung (1) nach Anspruch 3, **dadurch gekennzeichnet, dass** die Befestigungsmittel (5) einen Schaumstoffstreifen (51) aufweisen, der auf jeder seiner zwei vertikalen länglichen Flächen (52, 53) mit einem Haftmittel versehen ist und auf den oberen Teil des vertikalen Teils (251) der hinteren Fläche (25) des Profils (21) dank des Haftmittels der vertikalen länglichen Fläche (52) des Schaumstoffstreifens (51) geklebt ist, wobei das auf der die vertikale längliche Fläche (53) des Schaumstoffstreifens (51) aufgebrachte Haftmittel die Befestigung der Sockelleiste (2) auf der Basis der Wand (3) erlaubt.

5. Schutzvorrichtung (1) nach einem der Ansprüche 3 oder 4, **dadurch gekennzeichnet, dass** die komplementären Dichtungsmittel (6) aufweisen:
- einen ersten Schaumstoffstreifen (61), der auf einer (62) seiner vertikalen länglichen Flächen mit einem Haftmittel versehen ist und auf den unteren Teil des vertikalen Teils (251) der hinteren Fläche (25) geklebt ist,
- einen zweiten Schaumstoffstreifen (63), der auf einer (64) seiner horizontalen länglichen Flächen mit einem Haftmittel versehen ist und auf den horizontalen Teil (252) der hinteren Fläche (26) des Profils (21) geklebt ist.

6. Schutzvorrichtung (1) nach einem der Ansprüche 4 und 5, **dadurch gekennzeichnet, dass** der Schaumstoffstreifen (51) und der erste und zweite Schaumstoffstreifen (61, 63) die hintere Fläche (25) der Sockelleiste (2) vollständig bedecken.

7. Schutzvorrichtung (1) nach einem der Ansprüche 1 bis 6, aufweisend mindestens einen Anschluss (7), der an mindestens einem der Längsenden einer Sockelleiste (2) oder an der Verbindung zwischen zwei länglich benachbarten Sockelleisten (2) angeordnet ist, **dadurch gekennzeichnet, dass** der Anschluss (7) einen Träger (8) aufweist, der eingerichtet ist, um an der Basis einer Wand (3) befestigt zu sein und imstande, eines der Längsenden einer Sockelleiste (2) oder die Längsenden der zwei länglich benachbarten Sockelleisten (2) aufzunehmen, und ein Einblock-Abdeckelement (9), das auf dem Träger (8) verrastet ist und mit einem zentralen Teil (91) und einer elastischen Umfangslippe (92) versehen ist, die entlang des gesamten Umfangs des zentralen Teils (91) angeordnet ist, wobei das Abdeckelement (9) breiter als der Träger (8) ist.

8. Schutzvorrichtung (1) nach Anspruch 7, **dadurch gekennzeichnet, dass** der zentrale Teil (91) mindestens eine glatte vordere Fläche (93) aufweist und dadurch, dass die elastische Lippe (92) aus der vorderen Fläche (93) hervorgeht und sich geneigt in Richtung der hinteren Fläche (94) des zentralen Teils (91) erstreckt.

9. Schutzvorrichtung (1) nach Anspruch 8, **dadurch gekennzeichnet, dass** die elastische Lippe (92) derart ist, dass sich ihre vordere Fläche (921) in der Kontinuität der vorderen Fläche (22) des zentralen Teils (91) erstreckt.

10. Schutzvorrichtung (1) nach einem der Ansprüche 7 bis 9, **dadurch gekennzeichnet, dass** der Träger (8) einen Körper (81) aufweist, der mit mindestens einer Vielzahl erster Öffnungen (82) versehen ist, die imstande sind, mit geeigneten Befestigungsorganen zusammenzuwirken, um die Befestigung des Trägers (8) an der Basis der Wand (3) zu erlauben, und eine Vielzahl zweiter Öffnungen (83), die jeweils mindestens eine elastisch verformbare Zone (84) aufweisen.

11. Schutzvorrichtung (1) nach einem der Ansprüche 7 bis 10, **dadurch gekennzeichnet, dass** das Abdeckelement (9) eine Vielzahl von Festhalteorganen (95) umfasst, die sich aus der hinteren Fläche (94) des zentralen Teils (91) herausragend erstrecken, wobei jedes Festhalteorgan (95) imstande ist, mit einer der zweiten Öffnungen (83) des Trägers (8) zusammenzuwirken.

12. Schutzvorrichtung (1) nach den Ansprüchen 10 und 11, **dadurch gekennzeichnet, dass** jedes Festhalteorgan (95) Haltemittel (96) aufweist, die derart angeordnet sind, dass sie, wenn das Abdeckelement (9) auf dem Träger (8) verrastet ist, mit dem Rand der zweiten Öffnung (83), der dem gegenüberliegt, welcher die verformbare Zone (84) aufweist, im Kontakt ist.

13. Schutzvorrichtung (1) nach Anspruch 12, **dadurch gekennzeichnet, dass** die Haltemittel (96) eine Vielzahl elastisch flexibler Lamellen aufweisen, die aus einer der Seiten des Festhalteorgans (95) hervorgehen und in Richtung hinteren Fläche (94) des zentralen Teils (91) geneigt sind.

## Claims

1. Device (1) for protecting the base of a wall (3) at the junction between the latter and a floor (4), comprising at least one baseboard (2) comprising a hard, one-piece profile (21) having at least one smooth front face (22), and two flexible lips (23, 24) coming from said front face (22) and extending in an inclined manner in the direction of the rear face (25) of said profile (21) along the upper and lower longitudinal edge, respectively, of said profile (21), and complementary sealing means (6) fastened onto said rear face (25) and comprising strips of foam,
said protective device (1) being **characterised in that** it comprises:
- elastically deformable fastening means (5) fastened onto said rear face (25) and arranged to provide the fastening of the baseboard (2) along the base of the wall (3), and allowing, on the one hand, to mechanically absorb the shocks and thus limit the deteriorations on said front face (22) and, on the other hand, to absorb the irregularities of said wall (3),
said fastening means (5) comprising strips of foam.

2. Protective device (1) according to claim 1, **characterised in that** the front face (22) of the profile (21) does not comprise a sharp angle and **in that** the flexible lips (23, 24) are such that their respective front face (231, 241) extends as a continuation of said front face (22).

3. Protective device (1) according to any one of claims 1 or 2, **characterised in that** said fastening (5) and complementary sealing means (6) are strips of foam having closed cells.

4. Protective device (1) according to claim 3, **characterised in that** the fastening means (5) comprise a strip of foam (51) provided with an adhesive on each of its two vertical longitudinal faces (52, 53) and glued onto the upper portion of the vertical portion (251) of the rear face (25) of the profile (21) thanks to the adhesive of the vertical longitudinal face (52) of the strip of foam (51), the adhesive placed on of the vertical longitudinal face (53) of the strip of foam (51) allowing the fastening of the baseboard (2) onto the base of the wall (3).

5. Protective device (1) according to any one of claims 3 or 4, **characterised in that** said complementary sealing means (6) comprise:
- a first strip of foam (61) provided with an adhesive on one (62) of its vertical longitudinal faces and glued onto the lower portion of said vertical portion (251) of the rear face (25),
- a second strip of foam (63) provided with an adhesive on one (64) of its horizontal longitudinal faces and glued onto the horizontal portion (252) of the rear face (26) of the profile (21).

6. Protective device (1) according to any one of claims 4 and 5, **characterised in that** the strip of foam (51) and the first and second strip of foam (61, 63) completely cover the rear face (25) of the baseboard (2) .

7. Protective device (1) according to any one of claims 1 to 6, comprising at least one connector (7) disposed at at least one of the longitudinal ends of a baseboard (2) or at the junction between two longitudinally adjacent baseboards (2), **characterised in that** said connector (7) comprises a support (8) arranged to be fastened at the base of a wall (3) and capable of receiving one of the longitudinal ends of a baseboard (2) or the longitudinal ends of the two longitudinally adjacent baseboards (2), and a one-piece covering element (9), clipped onto said support (8) and provided with a central portion (91) and with a peripheral flexible lip (92) disposed along the entire periphery of said central portion (91), said covering element (9) being wider than the support (8).

8. Protective device (1) according to claim 7, **characterised in that** said central portion (91) has at least one smooth front face (93), and **in that** the flexible lip (92) comes from said front face (93) and extends in an inclined manner in the direction of the rear face (94) of said central portion (91).

9. Protective device (1) according to claim 8, **characterised in that** said flexible lip (92) is such that its front face (921) extends as a continuation of the front face (22) of the central portion (91).

10. Protective device (1) according to any one of claims 7 to 9, **characterised in that** said support (8) comprises a body (81) provided with at least a plurality of first orifices (82) capable of cooperating with suitable fastening members in order to allow the fastening of said support (8) at the base of the wall (3), and a plurality of second orifices (83) each having at least one elastically deformable zone (84).

11. Protective device (1) according to any one of claims 7 to 10, **characterised in that** the covering element (9) comprises a plurality of attachment members (95) protruding from the rear face (94) of said central portion (91), each attachment member (95) being capable of cooperating with one of the second orifices (83) of the support (8).

12. Protective device (1) according to claims 10 and 11, **characterised in that** each attachment member (95) comprises retaining means (96) disposed in such a way as to be in contact, when the covering element (9) is clipped onto the support (8), with the edge of the second orifice (83) opposite to the one comprising the deformable zone (84).

13. Protective device (1) according to claim 12, **characterised in that** the retaining means (96) comprise a plurality of elastically flexible fins coming from one of the sides of said attachment member (95) and inclined in the direction of rear face (94) of said central portion (91).
